# FASCICULE DE BREVET EUROPEEN

(11) **EP 2 903 905 B1**
(45) Date de publication et mention de la délivrance du brevet: **13.12.2017**
(21) Numéro de dépôt: 13782797.8
(22) Date de dépôt: 04.10.2013
(51) Int. Cl.: B65D 39/16, B65D 43/02, B65D 39/00

(54) **BOUCHON COMPOSITE**
VERBUNDSTOPFEN
COMPOSITE STOPPER

(30) Priorité: 04.10.2012 FR 1259413
(43) Date de publication de la demande: 12.08.2015
(73) Titulaire: Au Liegeur - Ets J. Pontneau Denis, 40140 Soustons (FR); Compagnie Des Salins Du Midi Et Des Salines De L'Est, 92300 Levallois-Perret (FR)
(72) Inventeur: GARCIA-CUENCA, Enrique, F-64200 Biarritz (FR)
(74) Mandataire: Gendron, Vincent Christian
(86) Numéro de dépôt international: PCT/FR2013/052361
(87) Numéro de publication internationale: WO 2014/053785

(56) Documents cités:
- EP-A1- 1 473 241
- WO-A1-00/73200
- FR-A- 954 611
- FR-A- 1 398 174
- FR-A1- 2 866 634

## Description

La présente invention se rapporte à un bouchon composite pour le bouchage des récipients à col large.

Un domaine d'application envisagé est notamment celui des boîtes cylindriques recevant des denrées alimentaires. De tels récipients connus présentent un bouchon composite comprenant un élément cylindrique en liège associé à un élément d'isolation.

Les bouchons en liège sont largement utilisés, notamment pour le bouchage des bouteilles de vin. Toutefois, l'étanchéité relative du bouchage est obtenue en forçant le bouchon en liège, à travers le col des bouteilles de manière à le maintenir comprimé. S'agissant des récipients à plus large col, le bouchage au moyen d'un bouchon en liège soulève quelques difficultés, notamment lorsque ces récipients sont réalisés dans un matériau déformable comparé au verre.

En effet, le bouchon ne peut être mis en compression à travers le col du récipient. Il présente une partie d'obturation et une partie de préhension permettant d'engager la partie d'obturation à l'intérieur du col, et il a été imaginé de recouvrir la partie d'obturation d'un élément d'isolation en matière plastique de manière à la rendre étanche. Ainsi, le contenu du récipient est-il totalement étanche vis-à-vis de l'extérieur lorsque le couvercle est installé à travers l'ouverture du récipient.

Un bouchon composite ayant les caractéristiques du préambule de la revendication 1 est connu du document FR 2 866 634 A1.

Cet élément d'isolation épouse les formes de la partie d'obturation du bouchon et y est collé. L'opération de collage consiste à appliquer des points de colle sur la partie d'obturation du bouchon et ensuite de venir appliquer l'élément d'isolation contre cette partie d'obturation et de les maintenir à force l'un contre l'autre durant le temps de prise de la colle. Ce temps de prise est déterminant pour obtenir une bonne liaison du liège et de l'élément d'isolation et une parfaite cohésion du bouchon composite ainsi formé. En effet, lorsque le maintien de l'élément d'isolation contre la partie d'obturation n'est pas suffisamment long, lors du relâchement, ils tendent à s'écarter l'un de l'autre et leur ajustement est imparfait puisque la colle ne joue pas encore pleinement son rôle. Des autres bouchons composites comprenant un ancrage mécanique entre deux composants sont connus des documents EP 1 473 241 A1 et FR 954 611.

Or, pour améliorer le coût de production d'un tel bouchon composite, il conviendrait de réduire son temps de fabrication.

Aussi, un problème qui se pose et que vise à résoudre la présente invention est de fournir un bouchon composite à un coût avantageux, en réduisant son temps de fabrication tout en conservant sa cohésion.

Dans ce but, la présente invention propose un bouchon composite pour le bouchage des récipients présentant une ouverture délimitée par un bord de récipient, ledit bouchon composite comprenant, d'une part un élément cylindrique en liège présentant un épaulement définissant une partie cylindrique apte à venir obturer ladite ouverture et une surface d'appui apte à venir en appui contre ledit bord de récipient, et d'autre part un élément d'isolation présentant un fond et un rebord cylindrique définissant un espace interne, ledit rebord cylindrique présentant un bord libre, ledit élément d'isolation venant coiffer ladite partie cylindrique dudit élément cylindrique en liège, tandis que ledit bord libre vient s'appliquer contre ladite surface d'appui. Selon l'invention ledit rebord cylindrique présente une arête circulaire d'ancrage qui s'étend à l'intérieur dudit espace interne ; et ladite arête circulaire d'ancrage vient s'ancrer dans ladite partie cylindrique dudit élément cylindrique en liège lorsque ledit élément d'isolation vient coiffer ladite partie cylindrique.

Ainsi, une caractéristique de l'invention réside dans la mise en oeuvre de l'arête circulaire d'ancrage de l'élément d'isolation qui vient s'ancrer dans la partie cylindrique en liège lorsque, après que la colle a été déposée sur cette dernière, et que la partie cylindrique en liège a été engagée à force à l'intérieur de l'élément d'isolation. De la sorte, lors du relâchement de l'élément cylindrique en liège et de l'élément d'isolation, l'arête circulaire d'ancrage vient bloquer leur écartement, quand bien même la prise de la colle n'est pas encore effective. Partant, il n'est nullement nécessaire de maintenir l'un contre l'autre l'élément d'isolation élément cylindrique après leur association, ce qui diminue considérablement le temps de fabrication, puisqu'on s'affranchit du temps de prise de la colle. Au surplus, la partie cylindrique de l'élément cylindrique en liège demeure parfaitement ajustée dans l'élément d'isolation dès leur application et par conséquent le bouchon composite est cohésif.

En outre, selon une caractéristique de l'invention particulièrement avantageuse, ladite arête circulaire s'étend le long dudit bord libre. De la sorte, le rebord cylindrique et le fond de l'élément d'isolation sont retenus sur la partie cylindrique en liège au niveau du bord libre du rebord cylindrique. Partant, lorsque l'élément cylindrique en liège et l'élément d'isolation sont comprimés axialement l'un dans l'autre, le bord libre du rebord cylindrique vient s'ajuster en appui contre l'épaulement, tandis que la partie cylindrique en liège est comprimée axialement et que le rebord cylindrique est en tension axiale, et par conséquent, lors du relâchement le bord libre demeure en appui contre l'épaulement car le rebord cylindrique est ancré dans la partie cylindrique en liège au même niveau.

Préférentiellement, ladite arête circulaire présente une section droite triangulaire. Aussi, l'arête circulaire est relativement saillante et elle permet de réaliser un bon ancrage dans le liège.

Selon une autre caractéristique de l'invention particulièrement avantageuse, ledit rebord cylindrique présente une collerette formant ledit bord libre. Ainsi, la collerette vient s'appliquer à plat contre la surface d'appui et vient alors y préserver le liège, tandis que la face circulaire opposée de la collerette est apte à venir s'appliquer contre le bord de récipient. De préférence, ladite collerette présente une bordure s'étendant radialement à l'intérieur dudit espace interne pour former ladite arête circulaire. De la sorte, l'arête circulaire et la collerette sont totalement solidaires l'une de l'autre, ce qui permet de maintenir la collerette en appui contre la surface d'appui de l'épaulement, tandis que l'arête circulaire est ancrée dans la partie cylindrique de l'élément cylindrique en liège.

En outre, ladite collerette forme de manière avantageuse, une surface conique présentant son sommet à l'intérieur dudit espace interne. Ainsi, lorsque l'élément d'isolation vient coiffer la partie cylindrique en liège et que les deux éléments sont comprimés l'un contre l'autre, le bord externe de la collerette vient d'abord s'appliquer contre l'extérieur de la surface d'appui de l'épaulement. Ensuite, au fur et à mesure de la compression des deux éléments, la collerette tend à pivoter à mesure que l'arête circulaire se rapproche et est entraînée axialement autour de la partie cylindrique en liège vers la surface d'appui de l'épaulement. De la sorte, lorsque les deux éléments sont relâchés, alors que le liège comprimé se détend, la collerette demeure appliquée en compression contre la surface d'appui de l'épaulement.

Selon un mode de réalisation de l'invention particulièrement avantageux, ledit fond dudit élément d'isolation présente une nervure circulaire de rigidification. Cette nervure circulaire s'étend axialement à l'opposé du rebord cylindrique de manière à rigidifier la zone circulaire de jonction entre le fond et le rebord.

De plus, selon une variante de réalisation, ledit rebord cylindrique présente des rainures axiales situées à l'extérieur dudit espace interne, et s'étendant dudit fond jusqu'audit bord libre pour former évent. Ainsi qu'on l'expliquera plus en détail ci-après dans la description, grâce à ces rainures axiales, lorsque le bouchon composite et appliqué sur le récipient pour le refermer, une partie de l'air qu'il contient en est chassée. Grâce à cette caractéristique, l'oxydation de la denrée contenue à l'intérieur du récipient est grandement atténuée.

Préférentiellement, ledit élément d'isolation est moulé d'une seule pièce dans un matériau polymère. Ce qui le rend avantageux à produire et par exemple, il est moulé en polyéthylène.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 et une vue schématique en coupe axiale d'un élément du bouchon composite selon l'invention;
- la Figure 2 et une vue schématique en élévation de côté de l'élément représenté sur la Figure 1 ;
- la Figure 3 et une vue schématique en élévation de côté d'un autre élément du bouchon composite selon l'invention ; et,
- la Figure 4 et une vue schématique en coupe axiale montrant les deux éléments représentés sur les Figures 1 et 3, associés.

La Figure 4 illustre un bouchon composite 10 comprenant un élément cylindrique en liège 12 de symétrie circulaire présentant un épaulement 14.

L'élément cylindrique en liège 12 présente ainsi une partie cylindrique 16 dont le diamètre est inférieur à une partie de préhension 18. En outre, le bouchon composite 10 comprend un élément d'isolation 20 coiffant la partie cylindrique 16. L'élément d'isolation 20 est moulé d'une seule pièce dans un matériau polymère. En l'espèce, il est réalisé en polyéthylène lequel est à la fois bon marché et de qualité alimentaire. Toutefois, tout autre matériau polymère présentant des qualités comparables pourrait être mis en oeuvre.

On se reportera maintenant sur la Figure 1 afin de décrire plus en détail l'élément d'isolation 20. Ce dernier est de symétrie circulaire d'axe de symétrie A. Il présente un fond plat 19 et un rebord cylindrique 22, lesquels définissent un espace cylindrique interne 21. Le rebord cylindrique 22 se termine par une collerette 24 en saillie vers l'extérieur de l'espace cylindrique interne 21. Cette dernière présente une bordure 26 qui s'étend radialement en saillie vers l'intérieur de l'espace cylindrique interne 21 en formant une arête circulaire 28. La collerette 24 définit un bord libre. Le rebord cylindrique 22 présente un diamètre D1, compris par exemple entre 50 et 100 mm et une hauteur H voisine de 1/10 du diamètre D1, soit, comprise entre 5 et 10 mm. Quant à l'épaisseur e du fond plat 19 elle est par exemple, comprise entre 0,5 et 3 mm.

On observera que la collerette 24 et la bordure 26 définissent une surface conique de sommet S, lequel sommet S est situé dans l'espace cylindrique interne 21, près du fond plat 19, sur l'axe de symétrie A. La surface conique est définie par une génératrice coupant le sommet S et formant un angle compris par exemple entre 75° et 85° avec l'axe de symétrie A. Selon un mode de mise en oeuvre, l'angle formé par la génératrice et l'axe de symétrie A est voisin de 80°.

L'arête circulaire 28 est de section droite triangulaire et forme un angle aigu, de préférence inférieur à 60°, et par exemple inférieur à 45°. Ainsi qu'on l'expliquera ci-après, dans une certaine mesure, plus l'arête circulaire 28 est aigue, meilleures seront ses capacités à pénétrer dans le liège.

En outre, l'élément d'isolation 20 présente, sur son fond plat 19, à l'opposé du rebord cylindrique 22 et de l'espace cylindrique interne 21, une nervure circulaire 30 destinée à rigidifier localement l'élément d'isolation 20. En effet, compte-tenu du matériau utilisé et de son épaisseur, l'élément d'isolation 20 est déformable. Toutefois, dans une certaine mesure, cette déformation est nécessaire comme on l'expliquera ci-après.

On se reportera sur la Figure 2 illustrant la surface externe de l'élément d'isolation 20. On y retrouve la collerette 24 et le rebord cylindrique 22 qu'elle prolonge ainsi que le fond plat 19. En outre, une rainure axiale 32 est ménagée axialement à la surface du rebord cylindrique 22. Cette rainure axiale 32 débouche, pour l'une de ses extrémités à la surface externe 34 du fond plat 19. L'autre de ses extrémités est partiellement obturée par un coussinet 36 et totalement par la collerette 24.

D'autres rainures axiales 32 sont prévues dans le pourtour du rebord cylindrique 22, par exemple trois autres rainures axiales. Les quatre rainures axiales 32 sont alors décalées les unes des autres d'un angle de 90° dans le pourtour du rebord cylindrique 22. Elles permettent de former des évents lorsque le bouchon composite 10 est engagé dans l'ouverture d'un récipient pour le refermer.

Sur la Figure 3, est représenté le seul élément cylindrique en liège 12. On y retrouve l'épaulement 14, lequel définit la partie cylindrique 16 et la partie de préhension 18 de l'élément cylindrique en liège 12, un diamètre supérieur à la partie cylindrique 16. L'épaulement 14 définit également une surface d'appui circulaire 38, contre la partie de préhension 18. Par ailleurs, la partie cylindrique 16, présente d'une part, un diamètre D2 sensiblement égal au diamètre D1 du rebord cylindrique 22 de l'élément d'isolation 20, et d'autre part une hauteur h, entre une surface libre 40 et une embase 42 située au niveau de la surface d'appui circulaire 38. Cette hauteur h est sensiblement inférieure à la hauteur H du rebord cylindrique 22.

Ainsi, l'élément d'isolation 20 est destiné à venir coiffer la partie cylindrique 16 de l'élément cylindrique en liège 12 et à en être solidaire de manière à former le bouchon composite 10. Pour ce faire, on vient tout d'abord appliquer de la colle sur la surface libre 40 de la partie cylindrique 16, par exemple sous forme de gouttes uniformément réparties. Selon un mode de mise en oeuvre particulier, on applique des points de colle "hot-melt", soit par exemple de polyamide à l'état fondu. Ces points sont par exemple au nombre de six et régulièrement répartis à la périphérie de la surface libre 40. Ensuite, avant que la colle ne durcisse, on vient coiffer la partie cylindrique 16 avec l'élément d'isolation 20. Le diamètre de l'arête circulaire 28 est par définition inférieur au diamètre D2 de la partie cylindrique 16. Aussi, la bordure périphérique de la surface libre 40 de la partie cylindrique 16 vient tout d'abord s'appuyer contre la bordure 26 de la collerette 24, puis en forçant l'engagement de la partie cylindrique 16 à l'intérieur de l'espace cylindrique interne 21 de l'élément d'isolation 20, l'arrête circulaire 28 s'élargit sensiblement tandis que la partie cylindrique 16 se comprime radialement. L'élargissement de l'arête circulaire 28 est possible grâce au matériau polymère déformable, et la compression de la partie cylindrique 16 l'est par la nature du liège. En poursuivant l'engagement de la partie cylindrique 16 à l'intérieur de l'élément d'isolation 20, le bord externe de la collerette 24, opposé à la bordure 26, vient tout d'abord s'appliquer contre la bordure extérieure de la surface d'appui circulaire 38 de l'épaulement 14, tandis que la colle vient en contact avec le fond plat 19 de l'élément d'isolation 20. Ensuite, en comprimant l'un contre l'autre à force l'élément d'isolation 20 et l'élément cylindrique en liège 12, la collerette 24 et sa bordure 26 pivotent autour du bord externe de la collerette 24, et en bout de course, l'arête circulaire 28 s'enfonce dans l'embase 42 de la partie cylindrique 16, au niveau de la surface d'appui circulaire 38. Aussi, la collerette 24 et sa bordure 26 sont-elles en appui à plat contre la surface d'appui circulaire 38. Et en outre, les points de colle s'aplatissent et forment une fine pellicule entre le fond plat 19 et la surface cible 40. On réalise ainsi le bouchon composite 10 tel qu'illustré sur la Figure 4.

Ensuite, en libérant la pression de l'élément d'isolation 20 contre l'élément cylindrique en liège 12, l'élément d'isolation 20 demeure en position sur la partie cylindrique 16 et la collerette 24 à plat contre la surface d'appui circulaire 38, grâce à l'arête circulaire 28 ancrée dans l'embase 42. En effet, grâce à cet ancrage, l'élément d'isolation 20 est maintenu bloqué en translation sur la partie cylindrique 16. Ainsi, il n'est nullement besoin d'attendre le durcissement ou le séchage de la colle pour libérer l'élément d'isolation 20 l'élément cylindrique 12. Aussi, les temps de production des bouchons composites 10 est-il raccourci, ce qui diminue son coût de production unitaire.

En outre, grâce à la forme conique originelle de la collerette 24, qui s'aplatit alors contre la surface d'appui circulaire 38, les tensions résiduelles qui subsistent dans la collerette 24 et qui tendent à la ramener vers sa forme originelle, permettent de la maintenir à plat durant toute la vie du bouchon composite 10. En effet, au fil du temps, l'élément d'isolation 20 peut tendre à s'écarter de l'élément cylindrique en liège 12, et ce léger écartement est alors compensé par le retour élastique de la collerette 24, dont le bord libre externe demeure en contact avec la surface d'appui circulaire 38. Ainsi, le bouchon composite 10 demeure opérationnel.

## Revendications

1. Bouchon composite (10) pour le bouchage des récipients présentant une ouverture délimitée par un bord de récipient, ledit bouchon composite (10) comprenant, d'une part un élément cylindrique en liège (12) présentant un épaulement (14) définissant une partie cylindrique (16) apte à venir obturer ladite ouverture et une surface d'appui (38) apte à venir en appui contre ledit bord de récipient, et d'autre part un élément d'isolation (20) présentant un fond (19) et un rebord cylindrique (22) définissant un espace interne (21), ledit rebord cylindrique (22) présentant un bord libre (24), ledit élément d'isolation (20) venant coiffer ladite partie cylindrique (16) dudit élément cylindrique en liège pour y être collé, tandis que ledit bord libre (24) vient s'appliquer contre ladite surface d'appui ;
**caractérisé en ce que** ledit rebord cylindrique (22) présente une arête circulaire d'ancrage (28) qui s'étend à l'intérieur dudit espace interne (21) ;
et **en ce que** ladite arête circulaire d'ancrage (28) vient s'ancrer dans ladite partie cylindrique (16) dudit élément cylindrique en liège (12) après que la colle a été déposée sur ladite partie cylindrique (16), lorsque ledit élément d'isolation (20) vient coiffer ladite partie cylindrique (16) et que la partie cylindrique (16) en liège est engagée à force à l'intérieur de l'élément d'isolation (20).

2. Bouchon composite selon la revendication 1, **caractérisé en ce que** ladite arête circulaire (28) s'étend le long dudit bord libre (24).

3. Bouchon composite selon la revendication 1 ou 2, **caractérisé en ce que** ladite arête circulaire (28) présente une section droite triangulaire.

4. Bouchon composite selon l'une quelconque des revendications 1 à 3, **caractérisé en ce que** ledit rebord cylindrique (22) présente une collerette (24) formant ledit bord libre.

5. Bouchon composite selon la revendication 4, **caractérisé en ce que** ladite collerette (24) présente une bordure (26) s'étendant radialement à l'intérieur dudit espace interne (21) pour former ladite arête circulaire (28).

6. Bouchon composite selon la revendication 4 ou 5, **caractérisé en ce que** ladite collerette (24) forme une surface conique présentant son sommet S à l'intérieur dudit espace interne (21).

7. Bouchon composite selon l'une quelconque des revendications 1 à 6, **caractérisé en ce que** ledit fond (19) dudit élément d'isolation (20) présente une nervure circulaire de rigidification (30).

8. Bouchon composite selon l'une quelconque des revendications 1 à 7, **caractérisé en ce que** ledit rebord cylindrique (22) présente des rainures axiales (32) situées à l'extérieur dudit espace interne (21), et s'étendant dudit fond (19) jusqu'audit bord libre (24) pour former évent.

9. Bouchon composite selon l'une quelconque des revendications 1 à 8, **caractérisé en ce que** ledit élément d'isolation (20) est moulé d'une seul pièce dans un matériau polymère.

10. Bouchon composite selon la revendication 9, **caractérisé en ce que** ledit élément d'isolation (20) est moulé en polyéthylène.

## Patentansprüche

1. Verbundstopfen (10) zum Verschließen von Behältern, die eine Öffnung aufweisen, die von einem Behälterrand begrenzt wird, wobei der Verbundstopfen (10) einerseits ein zylindrisches Element aus Kork (12) umfasst, das eine Schulter (14) aufweist und einen zylindrischen Teil (16), der dafür geeignet ist, die Öffnung zu verschließen, und eine Anlagefläche (38), die dafür geeignet ist, am Behälterrand zur Anlage zu kommen, definiert, und andererseits ein Absperrelement (20) umfasst, das einen Boden (19) und eine zylindrische, nach außen überstehende Wandung (22) aufweist, die einen Innenraum (21) abgrenzt, wobei die zylindrische, nach außen überstehende Wandung (22) einen freien Rand (24) aufweist und wobei das Absperrelement (20) den zylindrischen Teil (16) des zylindrischen Elements aus Kork bedeckt, um damit verklebt zu werden, während der freie Rand (24) an der Anlagefläche zur Anlage kommt; **dadurch gekennzeichnet, dass** die zylindrische, nach außen überstehende Wandung (22) eine kreisförmige Verankerungskante (28) aufweist, die sich in den Innenraum (21) erstreckt;
und dadurch, dass die kreisförmige Verankerungskante (28) in dem zylindrischen Teil (16) des zylindrischen Elements aus Kork (12) verankert wird, nachdem der Klebstoff auf den zylindrischen Teil (16) aufgebracht worden ist, wenn das Absperrelement (20) den zylindrischen Teil (16) bedeckt und der zylindrische Teil (16) aus Kork in das Absperrelement (20) eingepresst wird.

2. Verbundstopfen nach Anspruch 1, **dadurch gekennzeichnet, dass** sich die kreisförmige Kante (28) entlang des freien Randes (24) erstreckt.

3. Verbundstopfen nach Anspruch 1 oder 2, **dadurch gekennzeichnet, dass** die kreisförmige Kante (28) einen Dreiecksquerschnitt aufweist.

4. Verbundstopfen nach einem der Ansprüche 1 bis 3, **dadurch gekennzeichnet, dass** die zylindrische, nach außen überstehende Wandung (22) einen Kragen (24) aufweist, der den freien Rand bildet.

5. Verbundstopfen nach Anspruch 4, **dadurch gekennzeichnet, dass** der Kragen (24) einen Rand (26) aufweist, der sich radial in den Innenraum (21) erstreckt, um die kreisförmige Kante (28) zu bilden.

6. Verbundstopfen nach Anspruch 4 oder 5, **dadurch gekennzeichnet, dass** der Kragen (24) eine Kegelfläche bildet, die ihren Scheitel S im Innenraum (21) hat.

7. Verbundstopfen nach einem der Ansprüche 1 bis 6, **dadurch gekennzeichnet, dass** der Boden (19) des Absperrelements (20) eine kreisförmige Versteifungsrippe (30) aufweist.

8. Verbundstopfen nach einem der Ansprüche 1 bis 7, **dadurch gekennzeichnet, dass** die zylindrische, nach außen überstehende Wandung (22) axiale Rillen (32) aufweist, die sich außerhalb des Innenraums (21) befinden und sich von dem Boden (19) bis zu dem freien Rand (24) erstrecken, um eine Entlüftung zu bilden.

9. Verbundstopfen nach einem der Ansprüche 1 bis 8, **dadurch gekennzeichnet, dass** das Absperrelement (20) einstückig aus einem Polymermaterial geformt ist.

10. Verbundstopfen nach Anspruch 9, **dadurch gekennzeichnet, dass** das Absperrelement (20) aus Polyethylen geformt ist.

## Claims

1. Composite stopper (10) for closing containers having an opening delimited by a container edge, said composite stopper (10) comprising, on the one hand, a cylindrical cork element (12) having a shoulder (14) defining a cylindrical part (16) intended to close said opening and a bearing surface (38) intended to press against said container edge and, on the other hand, an insulating element (20) having a bottom (19) and a cylindrical rim (22) defining an internal space (21), said cylindrical rim (22) having a free edge (24), said insulating element (20) being intended to cap said cylindrical part (16) of said cylindrical cork element in order to be stuck, while said free edge (24) is applying against said bearing surface ;
**characterized in that** said cylindrical rim (22) includes a circular anchoring edge (28) that extends within said internal space (21) ;
and **in that** said circular anchoring edge (28) is intended to be anchored into said cylindrical part (16) of said cylindrical cork element (12) after the adhesive was deposited on said cylindrical part (16), when said insulating element (20) comes to cap said cylindrical part (16) and that the cylindrical part (16) made of cork is press-fit into the insulating element (20).

2. Composite stopper according to claim 1, **characterized in that** said circular edge (28) extends along said free edge (24).

3. Composite stopper according to claim 1 or 2, **characterized in that** said circular edge (28) has a triangular cross-section.

4. Composite stopper according to any of claims 1 to 3, **characterized in that** said cylindrical rim (22) is provided with a flange (24) forming said free edge.

5. Composite stopper according to claim 4, **characterized in that** said flange (24) includes an edge (26) radially extending into said internal space (21) in order to form said circular edge (28).

6. Composite stopper according to claim 4 or 5, **characterized in that** said flange (24) makes a conical surface having its apex S into said internal space (21).

7. Composite stopper according to any of claims 1 to 6, **characterized in that** said bottom (19) of said insulating element (20) is provided with a circular strengthening rib (30).

8. Composite stopper according to any of claims 1 to 7, **characterized in that** said cylindrical rim (22) is provided with axial grooves (32) located outside from said internal space (21), and extending from said bottom (19) to said free edge (24) in order to form a vent.

9. Composite stopper according to any of claims 1 to 8, **characterized in that** said insulating element (20) is unitary molded from a polymeric material.

10. Composite stopper according to claim 9, **characterized in that** said insulating element (20) is molded from polyethylene.
